# EUROPÄISCHE PATENTSCHRIFT

(11) **EP 1 743 615 B1**
(45) Veröffentlichungstag und Bekanntmachung des Hinweises auf die Patenterteilung: **05.11.2008**
(21) Anmeldenummer: 06116750.8
(22) Anmeldetag: 06.07.2006
(51) Int. Cl.: A61G 7/10

(54) **Badewannenlifter**
Bath lift
Elévateur de bain

(30) Priorität: 14.07.2005 DE 102005033534
(43) Veröffentlichungstag der Anmeldung: 17.01.2007
(73) Patentinhaber: Aquatec GmbH, 88316 Isny (DE)
(72) Erfinder: Kempter, Robert, 88316 Isny (DE); Kimmerle, Michael, 88299 Leutkirch (DE); Wirth, Martin, 88316 Isny (DE)
(74) Vertreter: Staudt, Hans-Peter

(56) Entgegenhaltungen:
- EP-A- 0 853 936
- DE-A1- 19 839 176

## Beschreibung

Die Erfindung betrifft einen Badewannenlifter für Senioren oder Behinderte.

Badewannenlifter werden beispielsweise in Altenheimen und Krankenhäusern eingesetzt, um das Baden bzw. Waschen von Kranken, Behinderten oder älteren Personen in Badewannen oder dergleichen zu vereinfachen. Nachteilig bei diesen bekannten Badewannenliftern ist, dass oftmals die Rückenlehne und die Sitzplatte nicht bzw. nur mit einem gewissen Aufwand voneinander trennbar sind. Diese Badewannenlifter werden daher häufig unter großen körperlichen Anstrengungen komplett transportiert oder aus der Badewanne herausgenommen.

Aus der EP 0 853 936 A2 ist ein Badelift für Senioren und Behinderte bekannt, bei dem die Rückenlehne und die Sitzplatte voneinander getrennt werden können, wobei nach dem vollständigen Absenken der Sitzplatte ein manuelles Verschwenken der Rückenlehne erforderlich ist, um diese von der Sitzplatte zu entfernen.

Hiervon ausgehend liegt der Erfindung die Aufgabe zugrunde, einen Badewannenlifter für Senioren oder Behinderte derart auszugestalten, dass das Herausnehmen bzw. Transportieren eines Badewannenlifters ohne größere Anstrengungen möglich ist.

Diese Aufgabe wird erfindungsgemäß dadurch gelöst, dass der Badewannenlifter umfasst
- ein Bodengestell zur Auflage auf einem Boden einer Badewanne,
- eine Sitzplatte und eine mit dieser in Verbindung stehende Rückenlehne,
- eine Hubeinrichtung zur Höhenverstellung der Sitzplatte und der Rückenlehne zwischen einer untersten und einer obersten Endposition,
   wobei die Hubeinrichtung
   -- eine an der Rückenlehne angebrachte Antriebseinrichtung aufweist, und
   -- ein durch die Antriebseinrichtung betätigbares, teleskopierbares Hubrohr aufweist,
- einen mit dem Hubrohr in Verbindung stehenden Spindelfuß zur Abstützung gegenüber dem Bodengestell, und
- eine selbsttätige Arretier-Freigabe-Einrichtung, die die Rückenlehne und die Sitzplatte oberhalb der untersten Endposition miteinander koppelt und die Rückenlehne und die Sitzplatte in der untersten Endposition voneinander freigibt, wobei die Arretier-Freigabe-Einrichtung umfasst
   -- mindestens einen an der Rückenlehne beweglich gelagerten Arretier-Bolzen zur Kopplung der Rückenlehne und der Sitzplatte oberhalb der untersten Endposition miteinander, und
   -- mindestens eine an der Sitzplatte ausgebildete Kulissen-Führung zur Betätigung des mindestens einen Arretier-Bolzens.

Wenn also die Sitzplatte und die Rückenlehne in die unterste Endposition ihres Verfahrwegs gefahren werden, werden die Rückenlehne und die Sitzplatte dort automatisch voneinander getrennt. Dies erfolgt lediglich durch deren Abwärts-Bewegung. Entsprechendes Werkzeug, wie es aus dem Stand der Technik bekannte Badewannenlifter hierfür erfordern, ist nicht notwendig. Die Rückenlehne mit der Antriebseinrichtung kann also separat ohne Montage-Arbeiten entnommen werden.

Gemäß einer vorteilhaften Ausgestaltung ist der mindestens eine Arretier-Bolzen zwischen einer Freigabe-Position und einer Arretier-Position beweglich. In der Freigabe-Position sind die Rückenlehne und die Sitzplatte voneinander freigegeben, während sie in der Arretier-Position dagegen miteinander gekoppelt sind. Die entsprechenden Zustände werden durch die jeweilige Stellung des mindestens einen Arretier-Bolzens erzielt.

Es ist vorteilhaft, wenn die mindestens eine Kulissen-Führung einen Trag-Abschnitt zur Kopplung der Rückenlehne und der Sitzplatte miteinander aufweist. Vorteilhafterweise weist die mindestens eine Kulissen-Führung auch einen Überführungs-Abschnitt zum Betätigen des mindestens einen Arretier-Bolzens auf. Durch die mindestens eine Kulissen-Führung werden demgemäß die Stellungen des mindestens einen Arretier-Bolzens herbeigeführt.

Vorzugsweise verläuft der Überführungs-Abschnitt schräg gegenüber einer Vertikalen, Durch den schrägen Verlauf des Überführungs-Abschnitts wird der mindestens eine Arretier-Bolzen gleichmäßig und langsam zwischen seinen Stellungen überführt.

Gemäß einer vorteilhaften Ausgestaltung weist der mindestens eine Arretier-Bolzen eine Längs-Mittel-Achse auf. Es ist zweckmäßig, dass der mindestens eine Arretier-Bolzen ein mit der mindestens einen Kulissen-Führung zusammenwirkendes Ende aufweist, wobei dieses Ende eine zu der Längs-Mittel-Achse schräg verlaufende Schräg-Flache und eine zu der Längs-Mittel-Achse im wesentlichen senkrecht verlaufende Anlage-Fläche umfasst. Durch die Schräg-Fläche wird wieder eine gleichmäßige Versetzung des mindestens einen Arretier-Bolzens zwischen seinen Stellungenbewirkt. Im Bereich der Anlage-Fläche sind die Rückenlehne und die Sitzplatte miteinander gekoppelt.

Es ist von Vorteil, wenn mit dem mindestens einen Arretier-Bolzen ein radial vorspringendes Sicherungs-Element in Verbindung steht. Dieses Sicherungs-Element dient als Verliersicherung des mindestens einen Arretier-Bolzens.

Die Arretier-Freigabe-Einrichtung umfasst vorzugsweise mindestens einen Arretier-Bolzen, der beweglich ist zwischen
- einer Arretier-Position zur Kopplung einer Rückenlehne und einer Sitzplatte eines Badewanenlifters miteinander, und
- einer Freigabe-Position zur Freigabe der Rückenlehne und der Sitzplatte voneinander,
wobei der mindestens eine Arretierr-Bolzen mittels einer Kulissen-Führung selbsttätig betätigt wird.

Eine externe Fremd-Betätigung zum Verlagern des mindestens einen Arretier-Bolzens ist folglich wieder nicht erforderlich. Die Arretier-Freigabe-Einrichtung dient zur Verbindung der Rückenlehne mit der Sitzplatte und deren Freigabe von der Sitzplatte.

Nachfolgend wird die Erfindung anhand eines bevorzugten Ausführungsbeispiels in Verbindung mit der Zeichnung näher beschrieben. Dabei zeigen:
- Fig. 1: eine teilweise geschnittene Ansicht eines erfindungsgemäßen Badewannenlifters von hinten,
- Fig. 2: einen vergrößerten Ausschnitt aus Fig. 1, der dort mit "A" gekennzeichnet ist, und
- Fig. 3: einen vergrößerten Ausschnitt aus Fig. 1, der dort mit "B" gekenn zeichnet ist.

Ein im Ganzen in Fig. 1 dargestellter Badewannenlifter umfasst ein auf einen Boden einer nicht gezeigten Badewanne zu legendes Bodengestell 1, eine Sitzplatte 2 und eine mit dieser in schwenkbarer Verbindung stehende Rückenlehne 3. Die Sitzplatte 2 liefert eine ebene Sitzfläche für eine zu badende Person, während die Rückenlehne 3 eine ebene Rücken-Anlagemöglichkeit für diese Person bietet. Zur Höhenverstellung der Sitzplatte 2 und der Rückenlehne 3 weist der Badewannenlifter eine steuerbare Hubeinrichtung auf. Die Hubeinrichtung umfasst ein teleskopierbares Hubrohr 4 und eine Antriebseinrichtung 5 zur Betätigung des Hubrohrs 4. Das Hubrohr 4 steht mit dem Bodengestell 1 und der Rückenlehne 3 in Verbindung.

Das Bodengestell 1 weist eine im wesentlichen rechteckige Grundform auf. Auf der Unterseite des Bodengestells 1, d.h. auf der im bestimmungsgemäßen Gebrauch einem Badewannen-Boden gegenüberliegenden Seite, sind vier Saugfüße 6 vorgesehen. Diese dienen zur sicheren Positionierung des Bodengestells 1 in einer Badewanne und zur Abstützung des Bodengestells 1 gegenüber einem Badewannen-Boden. Im hinteren Bereich des Bodengestells 1 sind zwei voneinander beabstandete Lager-Ansatz-Paare 7 vorgesehen, in welchen untere Enden 8 von Trägern 9 schwenkbar gelagert sind. Die oberen Enden der Träger 9 sind unten vorne an der Sitzplatte 2 angelenkt. Im vorderen Bereich des Bodengestells 1 sind zwei weitere Träger 10 schwenkbar gelagert, die an der Sitzplatte 2 unten hinten angelenkt sind. Die Träger 9, 10 bilden eine Hubschere. Zwischen den Lager-Ansatz-Paaren 7 ist mittig eine Lager-Einrichtung 11 zur Lagerung des Hubrohrs 4 vorgesehen.

An der Rückenlehne 3 ist rückseitig die Antriebseinrichtung 5 der Hubeinrichtung angebracht. Die Antriebseinrichtung 5 ist als Elektromotor ausgebildet und ist durch ein entsprechendes Bedienteil, beispielsweise von einem Benutzer des Badewannenlifters oder einer Pflegekraft, betätigbar. Die Antriebseinrichtung 5 steht mit dem Hubrohr 4 in Drehmoment übertragender Weise in Verbindung. Zum Anheben bzw. Absenken der Sitzplatte 2 und der Rückenlehne 3 wird ein Innenrohr bzw. Innenrohre des Hubrohrs 4 ausgefahren bzw. eingefahren, Diese Ausfahr- bzw. Einfahrbewegting wird durch die Antriebseinrichtung 5 erzielt.

Zur Verbindung der Rückenlehne 3 mit der Sitzplatte 2 sind zwei identisch ausgebildete Arretier-Bolzen 12 vorgesehen, die im wesentlichen eine runde Außenform aulweisen. Jeder Arretier-Bolzen 12 weist eine Längs-Mittel-Achse 13 auf und ist an der Rückenlehne 3 axial beweglich gelagert. Hierzu sind entsprechende Lager-Ansätze 14 an der Rückseite der Rücklehne 3 angeformt. Vorzugsweise weisen die Lager-Ansätze 14 an die Außenform der Arretier-Bolzen 12 angepasste, geschlossene Öffnungen auf, welche die Arretier-Bolzen 12 durchsetzen. Hierdurch wird eine Führung der Arretier-Bolzen 12 längs deren Längs-Mittel-Achse 13 erzielt. Die beiden Arretier-Bolzen 12 fluchten miteinander, sind aber zueinander beabstandet. Sie sind horizontal verlaufend angeordnet und stehen senkrecht zu dem Hubrohr 4.

Jeder Arretier-Bolzen 12 weist zwei einander gegenüberliegende Enden 15, 16 auf. Die inneren Enden 15 der beiden Arretier-Bolzen 12 liegen in der in Figur 1 dargestellten Position der Sitzplatte 2 und der Rückenlehne 3 außenseitig an dein runden Hubrohr 4 an, Sie sind dabei einander zugewandt. Jedes innere Ende 15 ist durch eine untere, gerade Anlage-Fläche 17 und eine obere Schräg-Fläche 18 gebildet. Die Anlage-Fläche 17, die auch an die Krümmung des Hubrohrs 4 angepasst sein kann, verläuft hier quer zu der Längs-Mittel-Achse 13, während sich die Schräg-Fläche 18 schräg zu der Längs-Mittel-Achse 13 erstreckt. Ausgehend von den Anlage-Flächen 17 erweitern sich die Arretier-Bolzen 12 im Bereich ihrer entsprechenden Schräg-Flächen 18. Jedes äußere Ende 16 ist durch eine untere Schräg-Flache 19 und durch eine obere Anlage-Fläche 20 gebildet. Die Schräg-Fläche 19 verläuft wieder schräg zu der Längs-Mittel-Achse 13, während sich die Anlage-Fläche 20 wieder quer zu der Längs-Mittel-Achse 13 erstreckt, Von der Anlage-Fläche 20 ausgehend, erweitert sich der Arretier-Bolzen 12 im Bereich der Schräg-Fläche 19. Die projizierte Vertikal-Erstreckung der Schräg-Fläche 19 ist ungefähr drei bis viermal so groß wie die Vertikal-Erstreckung der Anlage-Fläche 20. Auf die Funktion der Flächen 17 bis 20 wird nachfolgend noch eingegangen.

Die Sitzplatte 2 weist eine nach oben gewandte, im wesentlichen horizontale Sitzfläche auf, von welcher mehrere Vertikai-Stege nach unten vorspringen. Sie umfasst zwei innere, parallel zueinander verlaufende Vertikal-Stege 21, zwei mittlere, parallel zueinander verlaufende Vertikal-Stege 22 und zwei äußere, parallel zueinander verlaufende Vertikal-Stege 23. Die Vertikal-Stege 21, 22 und 23 verlaufen auch parallel zueinander. Die beiden Vertikal-Stege 21 können auch einstückig ausgebildet sein. Sie sind dann durch einen entsprechenden vorderen Verbindungssteg miteinander verbunden. Ebenso können auch die Vertikal-Stege 22 und 23 entsprechend einstückig ausgebildet sein. An bzw. in jedem Vertikal-Steg 21 ist innenseitig eine Kulissen-Führung 24 vorgesehen. Die Sitzplatte 2 weist insgesamt zwei kreissegmentförmige, identische Kulissen-Führungen 24 auf. Die nutartigen, nach innen offenen Kulissen-Führungen 24 werden jeweils durch einen unteren Stopp-Abschnitt 26, einen Überiuhrungs-Abschnitt 25, einen Anschlag-Abschnitt 27 und einen oberen Trag-Abschnitt 28 gebildet. Der Anschlag-Abschnitt 27 erstreckt sich vertikal, während der sich unten an den Anschlag-Abschnitt 27 anschließende Überführungs-Abschnitt 25 schräg nach außen zu dem horizontalen Stopp-Abschnitt 26 verläuft. Der Stopp-Abschnitt 26 endet an einer Innenwandung 29 des entsprechenden Vertikal-Stegs 21. Der Trag-Abschnitt 28 grenzt oben an den Anschlag-Abschnitt 27 an und verläuft senkrecht zu diesen. Die Krümmung des vorspringenden Trag-Abschnitts 28 entspricht im wesentlichen der Krümmung eines Arretier-Bolzens 12 im Bereich seines äußeren Endes 16. Der Abstand eines Anschlag-Abschnitts 27 zu der entsprechenden Innenwandung 29 entspricht in etwa der projizierten Horizontal-Erstreckung der Schräg-Fläche 19. Ebenso sind die Neigung der Schräg-Fläche 19 und des Überführungs-Abschnitts 25 im wesentlichen identisch. Die Kulissen-Führungen 24 sind im Bereich der Anschlag-Abschnitte 27 am tiefsten. Seitlich an der Sitzplatte 2 sind zwei äußere Seiten-Klappen 30 angelenkt.

Mit dem unteren Ende des Hubrohrs 4 ist ein Spindelfuß 31 verbunden. Dieser steht mit der Lager-Einrichtung 11 des Bodengestells 1 in lösbarer gelenkiger Verbindung und stützt dort das Hubrohr 4 ab. Der Spindelfuß 31 weist eine symmetrische Gestalt auf. Er umfasst zwei gegenüberliegende Führungs-Ausnehmungen 32, die sich jeweils nach unten erweitern. Jede Führungs-Ausnehmung 32 weist einen unteren geraden Freigabe-Abschnitt 33 und einen sich an diesen anschließenden Schräg-Abschnitt 34 auf. Die Freigabe-Abschnitte 33 der beiden Führungs-Ausnehmungen 32 verlaufen parallel zueinander und erstrecken sich in Richtung der Längs-Mittel-Achse 35 des Hubrohrs 4. Sie sind gegenüber dem runden Mantel des Hubrohrs 4 nach innen, d.h. aufeinander zu versetzt. Die Schräg-Abschnitte 34 verlaufen von den Freigabe-Abschnitten 33 nach oben außen ― also voneinander weg ― und enden unten an dem Mantel des Hubrohrs 4. Sie befinden sich im Bereich des Hubrohrs 4, wo dieses seinen größten Durchmesser aufweist. Die horizontale Breite der Freigabe- und Schräg-Abschnitte 33, 34 entspricht in etwa der horizontalen Breite der Anlage-Flächen 17 der Arretier-Bolzen 12. Die Neigung der Schräg-Abschnitte 34 entspricht in etwa der Neigung der Schräg-Flächen 18. Die Führungs-Ausnehmungen 32 sind nach außen offen und sind einseitig durch eine Führungs-Wand 36 begrenzt.

Nachfolgend wird die Funktion des erfindungsgemäßen Badewannenlifters näher beschrieben. Das Hubrohr 4, dessen Außenrohr über BefestigungsElemente 37 an der Rückenlehne 3 hinten angebracht ist, ist durch die betätigbare Antriebseinrichtung 5 ein- bzw, ausfahrbar. Hierdurch können die Sitzplatte 2 und die Rückenlehne 3 wunschgemäß in der Höhe verstellt werden. Die durch die Träger 9, 10 gebildete Hübschere bewirkt dabei eine Führung.

Gemäß Figur 1 befinden sich die Sitzplatte 2 und die Rückenlehne 3 in der obersten Endposition. Die Sitzplatte 2 und die Rückenlehne 3 sind also nach oben gefahren. Die Arretier-Bolzen 12 liegen mit ihren Anlage-Flächen 17 gegenüberliegend, außenseitig an dein Mantel des Hubrohrs 4 an. Diese Anlage wird durch die Kulissen-Führungen 24 erzielt. Jedem Arretier-Bolzen 12 ist eine Kulissen-Führung 24 zugeordnet. Die Arretier-Bolzen 12 liegen gleichzeitig mit ihren Anlage-Flächen 20 an den Anschlag-Abschnitten 27 der Kulissen-Führungen 24 an. Die Arretier-Bolzen 12 greifen also über die Kulissen-Führungen 24 in die Sitzplatte 2 ein. Dabei stehen die an die Anlage-Flächen 20 angrenzenden End-Abschnitte der beiden Arretier-Bolzen 12 mit den Trag-Abschnitten 28 der Kulissen-Führungen 24 in Kontakt, wodurch die Sitzplatte 2 und die Rückenlehne 3 miteinander gekoppelt werden.

Bei einer Höhenverstellung der Sitzplatte 2 und der Rückenlehne 3 bewegen sich die Anlage-Flächen 17 entlang des Hubrohrs 4 auf dessen Mantel. Außerdem liegen die Anlage-Flächen 20 an den Anschlag-Abschnitten 27 an.

Beim Absenken der Sitzplatte 2 und der Rückenlehne 3 aus der in Fig. 1 gezeigten Position in die unterste Endposition kommen die Arretier-Bolzen 12 in den Bereich des Spindelfußes 31. Beim Spindelfuß 31 endet die Anlage der Anlage-Flächen 17 an dem Hubrohr 4. Die Anlage-Flächen 17 der Arretier-Bolzen 12 werden hier durch die Überlührungs-Abschnitte 25 der Kulissen-Führungen 24 in die Führungs-Ausnehmungen 32 des Spindelfußes 31 gedrückt. Die Überführungs-Abschnitte 25 sind derart gestaltet, dass die Anlage-Flächen 17 stets den Konturen der Führungs-Ausnehmungen 32 folgen. Bei den Überführungs-Abschnitten 25 bzw. den Schräg-Abschnitten 34, die eine Verbindung zwischen dem Mantel des Hubrohrs 4 und den Freigabe-Abschnitten 33 darstellen, werden die beiden Arretier-Bolzen 12 allmählich aufeinander zu bewegt. Im unteren Bereich der Freigabe-Abschnitte 33 liegen die Arretier-Bolzen 12 dann an den Stopp-Abschnitten 26 an. Eine Weiterbewegung ist aufgrund der Stopp-Abschnitte 26 nicht möglich. In dieser Position ist die Rückenlehne 3 von der Sitzplatte 2 abnehmbar. Die Führungs-Wand 36 sorgt für eine sichere Führung der Arretier-Bolzen 12 in den Führungs-Ausnehmungen 32.

Durch die Schräg-Flächen 19 wird eine besonders gute Führung der Arretier-Bolzen 12 entlang der Führungs-Abschnitte 25 bewerkstelligt.

Wenn die Sitzplatte 2 und die Rückenlehne 3 aus dieser untersten Endposition wieder nach oben gefahren werden, werden die Arretier-Bolzen 12 durch die Schräg-Abschnitte 34 des Spindelfußes 31 und die Schräg-Flächen 19 der Kulissen-Führungen 24 in umgekehrter Weise voneinander weg bewegt, wodurch eine Kopplung der Sitzplatte 2 an der Rückenlehne 3 erreicht wird. Die Schräg-Flächen 18 sorgen dabei dafür, dass die Arretier-Bolzen 12 störungsfrei entlang der Schräg-Abschnitte 34 gleiten Können. Die Schräg-Flächen 19 dienen auch dazu, dass eventuell nicht ganz zurückgeschobene Arretier-Bolzen 12 beim Aufstellen der Rückenlehne 3 in die äußere Endposition zurückgeschoben werden.

Die Verriegelung zwischen Sitzplatte 2 und Rückenlehne 3 wird also durch den normalen Bewegungsablauf der Sitzplatte 2 und der Rückenlehne 3 gesteuert. Die Verriegelung wird dabei selbsttätig herbeigeführt wenn die Sitzplatte 2 und die Rückenlehne 3 aus der untersten Endposition nach oben gefahren werden. Beim Absenken in die unterste Endposition wird diese Verriegelung selbsttätig aufgehoben. Es liegt also eine Zwangssteuerung durch die Kulissen-Führungen 24 vor.

Die Arretier-Bolzen 12 weisen jeweils eine Ringnut 38 auf, in welchen jeweils ein Sicherungs-Ring 39 aufgenommen ist. In der in Fig. 1 dargestellten Stellung der Arretier-Bolzen 12 liegen die Sicherungs-Ringe 39 an den mittleren Lager-Ansätzen 14 an. Die Sicherungs-Ringe 39 verhindern, dass die axial lose verschiebbaren Arretier-Bolzen 12 verloren werden können.

Der erfindungsgemäße Badewannenlifter zeichnet sich durch die besonders geringe Anzahl von Bauteilen aus. Außerdem erfolgt die Betätigung der Arretier-Bolzen 12 nahezu geräuschlos.

## Patentansprüche

1. Badewannenlifter für Senioren oder Behinderte, umfassend
- ein Bodengestell (1) zur Auflage auf einem Boden einer Badewanne,
- eine Sitzplatte (2) und eine mit dieser in Verbindung stehende Rückenlehne (3),
- eine Hubeinrichtung zur Höhenverstellung der Sitzplatte (2) und der Rückenlehne (3) zwischen einer untersten und einer obersten Endposition, wobei die Hubeinrichtung
-- eine an der Rückenlehne (3) angebrachte Antriebseinrichtung (5) aufweist, und
-- ein durch die Antriebseinrichtung (5) betätigbares telekopierbares Hubrohr (4) aufweist,
- einen mit dem Hubrohr (4) in Verbindung stehenden Spindelfuß (31) zur Abstützung gegenüber dem Bodengestell (1),
**gekennzeichnet durch**
- eine selbsttätige Arretier-Freigabe-Einrichtung, die die Rückenlehne (3) und die Sitzplatte (2) oberhalb der untersten Endposition miteinander koppelt und die Rückenlehne (3) und die Sitzplatte (2) in der untersten Endposition voneinander freigibt, wobei die Arretier-Freigabe-Einrichtung umfasst
-- mindestens einen an der Rückenlehne (3) beweglich gelagerten Arretier-Bolznen (12) zur Kopplung der Rückenlehne (3) und der Sitzplatte (2) oberhalb der untersten Endposition miteinander, und
-- mindestens eine an der Sitzplatte (2) ausgebildete Kulissen-Führung (24) zur Betätigung des mindestens einen Arretier-Bolzens (12).

2. Badewannenlifter nach Anspruch 1, **dadurch gekennzeichnet, dass** der mindestens eine Arretier-Bolzen (12) zwischen einer Freigabe-Position und einer Arretier-Position beweglich ist.

3. Badewannenlifter nach Anspruch 1, **dadurch gekennzeichnet, dass** die mindestens eine Kulissen-Führung (24) einen Trag-Abschnitt (28) zur Kopplung der Rückenlehne (3) und der Sitzplatte (2) miteinander aufweist.

4. Badewannenlifter nach Anspruch 1, **dadurch gekennzeichnet, dass** die mindestens eine Kulissen-Führung (24) einen Übcrführungs-Abschnitt (25) zum Betätigen des mindestens einen Arretier-Bolzens (12) aufweist.

5. Badewannenlifter nach Anspruch 4, **dadurch gekennzeichnet, dass** der Überfürungs-Abschnitt (25) schräg gegenüber einer Vertikalen verläuft.

6. Badewannenlifter nach Anspruch 1, **dadurch gekennzeichnet, dass** der mindestens eine Arretier-Bolzne (12) eine Längs-Mittel-Achse (13) aufweist.

7. Badewannenlifter nach Anspruch 6, **dadurch gekennzeichnet, dass** der mindestens eine Arretier-Bolzen (12) ein mit der mindestens einen Kulissen-Führung (24) zusammenwirkendes Ende (16) aufweist, wobei dieses Ende (16) eine zu der Längs-Mittel-Achse (13) schräg verlaufende Schräg-Fläche (19) und eine zu der Längs-Mittel-Achse (13) im wesentlichen senkrecht verlaufende Anlage-Fläche (20) umfasst.

8. Badewannenlifter nach Anspruch 1, **dadurch gekennzeichnet, dass** mit dem mindestens einen Arretier-Bolzen (12) ein radial vorspringendes Sicherungs-Element (38) in Verbindung steht.

## Claims

1. Bath tub lifter for seniors or disabled persons, comprising
- a floor frame (1) to rest on the floor of a bath tub,
- a seat plate (2) and a backrest (3) in connection therewith,
- a lifting means for adjusting the height of the seat plate (2) and the backrest (3) between a lowermost and an uppermost end position, the lifting means comprising
-- a drive means (5) mounted to the backrest (3), and
-- a telescopic lifting tube (4) to be actuated by the drive means (5),
- a spindle base (31) in connection with the lifting tube (4) for providing support against the floor frame (1),
**characterized by**
- an automatic lock-release device coupling the backrest (3) and the seat plate (2) above the lowermost end position and releasing the backrest (3) and the seat plate (2) in the lowermost end position, the lock-release device comprising
-- at least one lock bolt (12) movably held at the backrest (3) for coupling the backrest (3) and the seat plate (2) above the lowermost end position, and
-- at least one sliding guide (24) formed at the seat plate (2) for actuating the at least one lock bolt (12).

2. Bath tub lifter according to claim 1, **characterized in that** the at least one lock bolt (12) is movable between a release position and a lock position.

3. Bath tub lifter according to claim 1, **characterized in that** the at least one sliding guide (24) comprises a support section (28) for coupling the backrest (3) and the seat plate (2).

4. Bath tub lifter according to claim 1, **characterized in that** the at least one sliding guide (24) comprises a transfer section (25) for actuating the at least one lock bolt (12).

5. Bath tub lifter according to claim 4, **characterized in that** the transfer section (25) extends diagonally with respect to a vertical line.

6. Bath tub lifter according to claim 1, **characterized in that** the at least one lock bolt (12) comprises a central longitudinal axis (13).

7. Bath tub lifter according to claim 6, **characterized in that** the at least one lock bolt (12) comprises an end (16) cooperating with the at least one sliding guide (24), this end (16) comprising an inclined surface (19) extending diagonally with respect to the central longitudinal axis (13), and a contact surface (20) extending essentially perpendicularly to the central longitudinal axis (13).

8. Bath tub lifter according to claim 1, **characterized in that** a radially projecting securing element (38) is in connection with the at least one lock bolt (12).

## Revendications

1. Elévateur de bain pour personnes âgées ou handicapées, comportant :
- une plateforme (1) destinée à venir s'appliquer sur un fond de baignoire,
- une plaque d'assise (2) et un dossier (3) relié à cette dernière,
- un dispositif de levage destiné au réglage en hauteur de la plaque d'assise (2) et du dossier (3) entre une position finale la plus basse et une position finale la plus haute, le dispositif de levage présentant
- un dispositif d'entraînement (5) fixé sur le dossier (3), et
- un tube de levage (4) télescopique actionnable à l'aide du dispositif d'entraînement (5),
- un pied d'arbre (31) relié au tube de levage (4) destiné à prendre appui contre la plateforme (1),
**caractérisé par**
- un dispositif automatique de verrouillage-déverrouillage qui couple le dossier (3) et la plaque d'assise (2) au-dessus de la position finale la plus basse et libère le dossier (3) et la plaque d'assise (2) l'un de l'autre dans la position finale la plus élevée, le dispositif automatique de verrouillage-déverrouillage comportant
- au moins un boulon d'arrêt (12) logé de manière mobile au dossier (3) afin de coupler le dossier (3) et la plaque d'assise (2) au-dessus de la position finale la plus basse, et
- au moins un guide-coulisse (24) formé sur la plaque d'assise (2) destiné à l'activation d'au moins un boulon d'arrêt (12).

2. Elévateur de bain selon la revendication 1, **caractérisé par le fait qu'**au moins un boulon d'arrêt (12) est mobile entre une position de déverrouillage et une position d'arrêt.

3. Elévateur de bain selon la revendication 1, **caractérisé par le fait qu'**au moins un guide-coulisse (24) présente une section de portée (28) destinée au couplage l'un à l'autre du dossier (3) et de la plaque d'assise (2).

4. Elévateur de bain selon la revendication 1, **caractérisé par le fait qu'**au moins un guide-coulisse (24) présente une section de transmission (25) destinée à actionner au moins un boulon d'arrêt (12).

5. Elévateur de bain selon la revendication 4, **caractérisé par le fait que** la section de transmission (25) s'étend de manière oblique par rapport à une verticale.

6. Elévateur de bain selon la revendication 1, **caractérisé par le fait qu'**au moins un boulon d'arrêt (12) présente un axe central longitudinal (13).

7. Elévateur de bain selon la revendication 6, **caractérisé par le fait qu'**au moins un boulon d'arrêt (12) présente une extrémité (16) coopérant avec au moins un guide-coulisse (24), cette extrémité (16) comportant une surface inclinée (19) s'étendant de manière oblique par rapport à l'axe central longitudinal (13) et une surface d'appui (20) s'étendant essentiellement perpendiculairement à l'axe central longitudinal (13).

8. Elévateur de bain selon la revendication 1, **caractérisé par le fait qu'**un élément de sécurité (38) saillant radialement est relié avec au moins un boulon d'arrêt (12).
